# EUROPÄISCHE PATENTSCHRIFT

(11) **EP 1 238 719 B1**
(45) Veröffentlichungstag und Bekanntmachung des Hinweises auf die Patenterteilung: **28.07.2004**
(21) Anmeldenummer: 02001544.2
(22) Anmeldetag: 23.01.2002
(51) Int. Cl.: B21B 1/18, B21B 35/02

(54) **Kompaktwalzblock für zwei parallele Linien**
Compact rolling block for two parallel rolling lines
Bloque de laminage compact pour deux lignes parallèles de laminage

(30) Priorität: 15.02.2001 IT PN010012
(43) Veröffentlichungstag der Anmeldung: 11.09.2002
(73) Patentinhaber: SMS Demag AG, 40237 Düsseldorf (DE)
(72) Erfinder: Sclippa, Ferruccio, 33019 Tricesimo (UD) (IT)
(74) Vertreter: Valentin, Ekkehard

(56) Entgegenhaltungen:
- EP-A- 0 659 493
- GB-A- 1 128 157
- US-A- 6 161 412

## Beschreibung

Die Erfindung betrifft nach Anspruch 1 eine Kompakt-Walzblockanordnung für das Walzen von, nebeneinander aus einer Vorverarbeitungsanlage in parallelen Linien herangeführten Walzgutsträngen, bei der die Walzblöcke in Walzrichtung, altemierend aufeinander folgend Vertikal- bzw. Horizontalwalzenpaare aufweisen, die über Winkelgetriebe mit parallel zu den Walzlinien verlaufend gelagerten Antriebswellen gekuppelt sind.

Gattungsgemäße Walzgerüstanordnungen dieser Art werden in Walzenstraßen für Draht und Feineisen verwendet (GB-A 1 128 157). Die Drahtstränge treten dabei mit verhältnismäßig großen Seitenabständen aus den zuführenden Draht-Vorverarbeitungsstraßen aus. Diese Seitenabstände erlauben die Anordnung der Antriebswellen und auch mehrerer Antriebswellen für die Walzblöcke sowie dazu notwendige Winkelgetriebe ohne große Schwierigkeiten.

Beim sogenannten Heißwalzen von Drahtsträngen, bei dem die aus einer Stranggußanlage austretenden Messen Stränge unmittelbar nach ihrem Austreten in die Walzgerüstanordnung eingebracht werden, ist der Abstand zwischen zwei parallelen Strängen betriebsbedingt sehr klein, mit der Folge, daß die Reihen der Walzblöcke mit entsprechend geringem Seitenabstand voneinander angeordnet werden müssen und damit für die Antriebswellen und die, mit diesen zu kuppelnden Walzgerüste sehr wenig Platz zur Verfügung steht.

Der Erfindung liegt die Aufgabe zugrunde, eine Walzblockanordnung mit deren Antriebswellen und den Verbindungselementen zu schaffen, die diesem engen Einbauverhältnis Rechnung trägt.

Diese Aufgabe wird dadurch gelöst, daß drei gemeinsam angetriebene Antriebswellen für die Walzen, in Achsrichtung gesehen zueinander so positioniert sind, daß die Achsmitte einer der Antriebswellen im oberen Eckpunkt eines aufrechtstehenden, gleichschenkligen Dreiecks und die Achsmitten der beiden anderen Antriebswellen in den beiden unteren Eckpunkten dieses Dreiecks liegen. Dabei können, wie die Erfindung weiter vorsieht, die, Horizontalwalzenpaare aufweisenden Walzblöcke mit der Antriebswelle gekuppelt sein, deren Achsmitte in dem oberen Eckpunkt des Dreiecks liegt und die, Vertikalwalzenpaare aufweisenden Walzblöcke mit den Antriebswellen gekuppelt sein, deren Achsen in den beiden unteren Eckpunkten des Dreiecks liegen. Die, Horizontatwatzenpaare aufweisenden Walzblöcke werden zweckmäßig, um ihre Antriebswellenachse nach unten geneigt und die, Vertikalwalzenpaare aufweisenden Walzblöcke um ihre Antriebswellenachse nach außen geneigt angeordnet. Dabei kann die Anordnung erfindungsgemäß so getroffen werden, daß die beiden Antriebswellen, deren Achsmitten in den beiden äußeren Eckpunkten des gleichschenkligen Dreiecks liegen, jeweils mit einer gleich großen Anzahl von Walzblöcken mit Horizontalwalzenpaaren antriebsverbunden sind und die Antriebswellen, deren Achsmitte im oberen Eckpunkt des Dreiecks liegt mit den doppelten dieser Zahl von Walzbföcken ist, wobei diese Walzblöcke mit ihren Horizontalwalzenpaaren alternierend der einen und der anderen der beiden Walzlinien zugeordnet sind. Die Antriebswellen der Walzblöcke werden, wie die Erfindung weiter vorschlägt, gemeinsam von einem Motor angetrieben, wobei die drei Antriebswellen je ein Stirnrad aufweisen, das mit einem, auf der Motorwelle sitzenden Stimrad kämmt. Die Achsmitten der oberen Antriebswelle und die der beiden unteren Antriebswellen und die Mittenlinien der Drahtsträngen können erfindungsgemäß so positioniert werden, daß sie in den Eckpunkten eines gleichmäßigen Fünfecks verlaufen.

Mit der erfindungsgemäßen Anordnung der Walzblöcke und ihrer Antriebsübertragungselemente wird neben der verbesserten Raumausnutzung eine ebenfalls verbesserte Zugänglichkeit der Walzen der Walzblöcke bei Montage- und Reparaturarbeiten erreicht. Die Erfindung wird anhand des in der Zeichnung dargestellten Ausführungsbeispieles näher erläutert. In der Zeichnung zeigen:
- Figur 1: die Ansicht eines Radialschnitts durch die Anordnung der Antriebswellen, in Achsrichtung gesehen und
- Figur 2: eine Anordnung von Walzblöcken in Walzrichtung gesehen in schematischer Darstellung,
- Figur 3: eine Gesamtanordnung der Watzblöcke von oben gesehen und in
- Figur 4: die Gesamtanordnung der Antriebswellen mit den Antriebselementen von oben gesehen, ebenfalls in schematischer Darstellung.

Die Walzblockanordnung nach Figur 1 für zwei horizontale parallele Walzlinien L1, L2 zeigt drei Antriebswellen 2, 3, 4 in den Spitzen eines gleichschenkligen Dreiecks liegend, von denen die beiden unteren Antriebswellen 3, 4 vertikale Walzblöcke VL; VR antreiben, die nach Außen geneigt sind und die obere Antriebswelle 2 horizontale Walzblöcke OL, OR antreibt, die alternierend entgegengesetzt nach unten geneigt angeordnet sind, wobei die Walzenpaare RR sämtlich rechtwinklig in den beiden Walzlinien L1, L2 liegen.

Figur 4 zeigt einen einzelnen Motor M mit Motorachse 1, welche die Achsbewegung mittels eines Zahnradgetriebes 11 (Figur 1 und Figur 3) auf in drei Zahnräder 21, 31, 41 überträgt, die in der Form eines gleichschenkligen Dreiecks angeordnet und jeweils auf den Antriebswellen 2, 3, 4 sitzen, die jeweils mit Walzblöcken OR, VR, VL gekuppelt sind, wobei jeder Walzblock ein Kopfwalzrollenpaar aufweist, das über Zwischengetriebe c1 und c2 von den jeweiligen Antriebswellen 2, 3, 4 angetrieben wird, wobei zwei der Antriebswellen 3 und 4 sich als auf der Höhe der Basiswinkel des oben erwähnten gleichschenkligen Dreiecks befinden und die dritte Welle 2 sich an der Spitze des gleichschenkligen Dreiecks befindet, wobei die beiden Antriebswellen 3, 4 die jeweiligen Walzblöcke VR und VL auf der rechten und der linken Seite mit den Walzrollenpaaren RR für vertikales Walzen nach rechts und nach links VRR nach oben antreiben, und wobei die obere Antriebswelle 2 alternierend einen Walzblock OR nach rechts und einen Walzblock OL nach links mit den entsprechenden Kopfrollenpaar RR für horizontales Walzen ORR antreibt, wobei die Positionierung der Antriebswellen 2, 3, 4 die Neigung und die Ausmaße der Walzblöcke OR, VL, VR sowie die Position der entsprechenden Walzrollenpaare AR so ausgelegt ist, daß die jeweiligen Kaliberdurchgänge aller Walzenpaare RR in zwei Walzlinien L1, L2 liegen (Figur 4), die von einer Seite zur anderen symmetrisch, jeweils oberhalb der Antriebswellen 3, 4 und unterhalb sowie seitlich der oberen Antriebswelle 2 verlaufen unter abwechselnder Anordnung von Walzblöcken mit Vertikalwalzrollen VL, VR, VRR und horizontalen Walzrollen OL, OR, ORR, wobei der Wechsel von einem horizontalen, rechten Walzblock OR-ORR bestimmt wird, der im Wechsel mit einem linken horizontalen Walzblock OL-ORR erfolgt, wobei auf der jeweils gegenüber liegenden Seite ein entsprechender Vertikal-Walzblock jeweils links VL-VRR und rechts VR-VRR in etwa derselben Höhe angeordnet ist (Figur 3).

Wie ersichtlich, wird die Walzblockanordnung, auf diese Weise stark kompaktiert und weist eine gleiche Anzahl von vertikalen Walzblöcken (im dargestellten Fall drei) auf der rechten VR und der linken VL Seite bei den unteren Antriebswellen 3, 4 auf. Während zwei mal drei Walzgerüste auf die obere Antriebswelle 2, jeweils zur Hälfte auf der linken Seite OL und zur Hälfte auf der rechten Seite R angeordnet sind.

Wie ersichtlich lassen sich mit dieser Walzblockanordnung Produktionskosten vermindern und Wartung und Ersatzteilaustausch vereinfachen, da nicht nur die Walzrollenpaare, sondern auch die einzelnen Walzblöcke leicht ausgetauscht werden können, da sie unter sich gleich ausgebildet sind.

Die drei Antriebswellen 2, 3, 4 bilden zusammen mit den Walzlinien L1 und L2, wie Figur 1 zeigt, im vertikalen Querschnitt eine Struktur in der Form eines gleichschenkligen Fünfecks.

## Patentansprüche

1. Kompakt-Walzblockanordnung für das Walzen von, nebeneinander, aus einer Vorverarbeitungsanlage in parallelen Linien hieran geführten Walzgutsträngen L1, L2, bei der die Walzblöcke (VL, VR, OR) in Walzrichtung altemierend aufeinanderfolgend Vertikal- bzw. Horizontal-Walzenpaare (RR) aufweisen, die über Winkelgetriebe (c1, c2) mit parallel zu den Walzlinien (L1, L2) verlaufend gelagerten Antriebswellen (2, 3, 4) gekuppelt sind,
**dadurch gekennzeichnet,**
**daß** drei, gemeinsam angetriebene Antriebswellen (2, 3, 4), in Achsrichtung gesehen zueinander so positioniert sind, daß die Achsmitte einer der Antriebswellen (2) im oberen Eckpunkt eines aufrecht stehenden, gleichschenkligen Dreiecks und die Achsmitten der beiden anderen Antriebswellen (3, 4) in den unteren Eckpunkten dieses Dreiecks liegen.

2. Kompakt-Walzblockanordnung nach Anspruch 1,
**dadurch gekennzeichnet,**
**daß** die, Horizontalwalzenpaare aufnehmenden Walzblöcke (OR) mit der Antriebswelle (2) gekuppelt sind, deren Achsmitte in dem oberen Eckpunkt des Dreiecks liegt und die, Verikalwalzenpaare aufnehmenden Walzblöcke (VL, VR) mit den Antriebswellen (3, 4) gekuppelt sind, deren Achsmitten in den beiden unteren Eckpunkten des Dreiecks liegen.

3. Kompakt-Walzblockanordnung nach Anspruch 1,
**dadurch gekennzeichnet,**
**daß** die beiden Antriebswellen (3, 4) deren Achsmitten in den beiden unteren Eckpunkten des gleichschenkligen Dreiecks liegen, jeweils mit einer gleich großen Zahl von Walzblöcken (VL, VR) antriebsverbunden sind und die Antriebswelle (2), deren Achsmitte im oberen Eckpunkt des Dreiecks liegt mit dem doppelten dieser Zahl von Walzblöcken (OR) antriebsverbunden ist, wobei diese Walzblöcke mit ihrem Horizontalwalzenpaaren alternierend der einen und bzw. der anderen der beiden Walzlinien (L1, L2) zugeordnet sind.

4. Walzblockanordnung nach Anspruch 1, bei der die Antriebswellen der Walzblöcke gemeinsam von einem Motor angetrieben werden,
**dadurch gekennzeichnet,**
**daß** die drei Antriebswellen (2, 3, 4) je ein Stimrad (21, 31, 41) aufweisen, daß mit einem, auf der Motorwelle (1) sitzenden Stirnrad (11) kämmt.

5. Walzblockanordnung nach Anspruch 1,
**dadurch gekennzeichnet,**
**daß** die Achsmitten der oberen Antriebswelle (2) und die der beiden unteren Antriebswellen (3, 4) und die Achsmitten der Walzlinien der Drahtstränge zueinander so positioniert sind, daß sie in den Eckpunkten eines gleichmäßigen Fünfecks verlaufen.

## Claims

1. A compact roll stand arrangement for rolling adjacent strands L1, L2 of rolling stock that are received in parallel lines from a preprocessing system, wherein the roll stands (VL, VR, OR) comprise vertical and horizontal roller pairs (RR) that are arranged alternately in the rolling direction and coupled with drive shafts (2, 3, 4) that extend parallel to the rolling lines (L1, L2) via angular gears (c1, c2),
**characterized in that**
three mutually driven drive shafts (2, 3, 4) are, viewed in the axial direction, positioned relative to one another in such a way that the axial center of one drive shaft (2) lies in the upper corner of an upright isosceles triangle and the axial centers of the two other drive shafts (3, 4) lie in the lower corners of this triangle.

2. The compact roll stand arrangement according to Claim 1,
**characterized in that**
the roll stands (OR) for accommodating the horizontal roller pairs are coupled with the drive shaft (2), the axial center of which is positioned in the upper corner of the triangle, and **in that** the roll stands (VL, VR) for accommodating the vertical roller pairs are coupled with the drive shafts (3, 4), the axial centers of which are positioned in the two lower corners of the triangle.

3. The compact roll stand arrangement according to Claim 1,
**characterized in that**
the two drive shafts (3, 4), the axial centers of which are positioned in the two lower corners of the isosceles triangle, are respectively connected to and driven by an identical number of roll stands (VL, VR), and **in that** the drive shaft (2), the axial center of which is positioned in the upper corner of the triangle, is connected to and driven by twice this number of roll stands (OR), wherein these roll stands with their horizontal roller pairs are alternately assigned to one rolling line and the other rolling line (L1, L2).

4. The roll stand arrangement according to Claim 1, wherein the drive shafts of the roll stands are driven by a common motor,
**characterized in that**
the three drive shafts (2, 3, 4) respectively contain a cylindrical gear (21, 31, 41) that meshes with a cylindrical gear (11) arranged on the motor shaft (1).

5. The roll stand arrangement according to Claim 1,
**characterized in that**
the axial centers of the upper drive shaft (2) and the two lower drive shafts (3, 4) and the axial centers of the strand rolling lines are positioned relative to one another in such a way that they extend in the corners of a regular pentagon.

## Revendications

1. Agencement compact d'un bloc de cylindres, pour le roulage de rangées de matières à laminer ramenées côte à côte en lignes parallèles à partir d'une installation de pré-usinage, dans lequel les blocs de cylindres (VL, VO, OV) sont munis en alternance et consécutivement dans le sens de roulage de paires de cylindres verticaux ou horizontaux (RR), qui par l'intermédiaire d'engrenages coniques (c1, c2) sont couplées à des arbres d'entraînement (2, 3, 4) logées en s'étendant à la parallèle des lignes de roulage (L1, L2),
**caractérisé en ce que**
considérés en direction axiale, trois arbres d'entraînement (2, 3, 4) entraînés en commun sont positionnés de façon telle, que le milieu de l'axe de l'un des arbres d'entraînement (2) se situe dans le sommet supérieur d'un triangle isocèle en position droite et les milieux des axes des deux autres arbres d'entraînement (3, 4) se situent dans les sommets inférieurs de ce triangle.

2. Agencement compact d'un bloc de cylindres selon la revendication 1,
**caractérisé en ce que**
les blocs de cylindres (OR) recevant des paires de cylindres horizontaux sont couplés à l'arbre d'entraînement (2), dont le milieu d'axe se situe dans le sommet supérieur du triangle et les blocs de cylindres (VL, VR) recevant des paires de cylindres verticaux sont couplés aux arbres d'entraînement (3, 4), dont les milieux des axes sont situés dans les deux sommets inférieurs du triangle.

3. Agencement compact d'un bloc de cylindres selon la revendication 1,
**caractérisé en ce que**
les deux arbres d'entraînement (3, 4), dont les milieux d'axes sont situés dans les deux sommets inférieurs du triangle isocèle sont respectivement reliés par entraînement avec un nombre égal de blocs de cylindres (VL, VR) et l'arbre d'entraînement (2) dont le milieu d'axe est situé dans le sommet supérieur du triangle est relié par entraînement avec le double de ce nombre de blocs de cylindres (OR), ces blocs de cylindres étant associés en alternance par l'intermédiaire de leurs paires de cylindres horizontaux soit à l'une ou à l'autre des deux lignes de cylindres (L1, L2).

4. Agencement compact d'un bloc de cylindres selon la revendication 1, dans lequel les arbres d'entraînement des blocs de cylindres sont entraînés par un moteur commun,
**caractérisé en ce que**
les trois arbres d'entraînement (2, 3, 4) sont munis chacun d'une roue cylindrique (21, 31, 41) qui s'engrène dans une roue cylindrique (11) assise sur l'arbre moteur (1).

5. Agencement compact d'un bloc de cylindres selon la revendication 1,
**caractérisé en ce que**
les milieux des axes de l'arbre d'entraînement supérieur (2) et ceux des deux arbres d'entraînement inférieurs (3, 4) et les milieux des axes des lignes de cylindres des rangées de fils de fer sont positionnés les uns par rapport aux autres, de façon à s'étendre dans les sommets d'un pentagone régulier.
